# FASCICULE DE BREVET EUROPEEN

(11) **EP 0 320 414 B1**
(45) Date de publication et mention de la délivrance du brevet: **04.08.1993**
(21) Numéro de dépôt: 88420406.6
(22) Date de dépôt: 02.12.1988
(51) Int. Cl.: H01F 27/08

(54) **Régulateur de tension à filtre ferro-résonnant comprenant un système de refroidissement**
Spannungsregler mit einem Ferro-Resonnantfilter mit Kühlvorrichtung
Voltage regulator with a ferro-resonance filter with a cooling device

(30) Priorité: 08.12.1987 FR 8717369
(43) Date de publication de la demande: 14.06.1989
(73) Titulaire: AUTOMATISMES ENERGIE ELECTRONIQUE SYSTEMES A.E.E.S., F-69685 Chassieu (FR)
(72) Inventeur: Budin, Maurice, F-69500 Bron (FR); Veyrand, Pierre, F-69800 Saint Priest (FR)
(74) Mandataire: Laurent, Michel

(56) Documents cités:
- DE-A- 2 417 125
- US-A- 3 819 965
- US-A- 4 032 873

## Description

La présente invention concerne un perfectionnement apporté aux régulateurs de tension ferro-magnétique dans lesquels on utilise les propriétés de la ferro-résonnance pour la saturation des circuits magnétiques et qui sont utilisés notamment dans les onduleurs ainsi que dans les régulateurs stabilisateurs de tension et pour lesquels on utilise les propriétés de ferro-résonnance avec saturation du circuit magnétique dans le processus de régulation de tension.

D'une manière générale, de tels régulateurs sont constitués essentiellement d'un circuit magnétique associé à des bobinages.

Les régulateurs commercialisés à ce jour donnent satisfaction d'un simple point de vue fonctionnel, mais conduisent, pour une puissance et des performances données à des ensembles lourds et volumineux (donc coûteux), compte-tenu que l'évacuation des pertes thermiques dégagées tant par le circuit magnétique que par les différents bobinages qui, à ce jour, est réalisé simplement en contrôlant la température de l'air ambiant environnant le dispositif, l'échange thermique étant réalise par simple conduction et convection naturelles.

Dans d'autres applications telles que par exemple le domaine des transformateurs, régulateurs de courant, il a été proposé depuis fort longtemps d'y incorporer des systèmes de refroidissement permettant d'évacuer les pertes thermiques. Parmi les solutions proposées, on pourrait citer celles faisant l'objet de la DOS-2 417 175 qui fait appel à une circulation de fluide à l'intérieur d'un régulateur de courant, celles faisant l'objet du brevet US 3 819 965 et 4 032 873 concernant des transformateurs et régulateurs de tension et dans lesquels le refroidissement est obtenu au moyen d'une circulation d'un fluide canalisé à l'intérieur de circuits bien définis. Dans toutes ces solutions, les systèmes de refroidissement sont complexes et impliquent une adaptation des constituants des appareils.

Or on a trouvé, et c'est ce qui fait l'objet de la présente invention, qu'il était possible, dans le cas des régulateurs de tension à filtre ferrorésonannant, non seulement d'assurer l'évacuation des pertes thermiques, mais également de réaliser des régulateurs de dimensions notablement réduites par rapport aux régulateurs actuels et ce, pour une puissance et performance sensiblement identiques, en associant audit régulateur un ensemble permettant une extraction forcée des pertes thermiques dégagées tant par le circuit magnétique que par les différents bobinages, l'extraction étant obtenue en agissant sur le maximum de la surface des différents constituants du régulateur, ces derniers n'étant quant à eux pas modifiés par rapport aux solutions antérieures.

L'invention concerne donc un régulateur de tension ferro-magnétique dans lequel on utilise les propriétés de ferro-résonnance pour la saturation des circuits magnétiques et comportant un circuit ferro-magnétique associé à des bobinages, et elle se caractérise en ce que ledit régulateur est combiné à un ensemble permettant une extraction forcée des pertes thermiques dégagées tant par le circuit magnétique que par les différents bobinages, ladite extraction forcée étant obtenue par action sur la surface externe des composants dudit régulateur par une circulation d'air forcée dirigée contre l'une des surfaces du régulateur et s'écoulant le long des autres surfaces.

La figure unique annexée illustre, schématiquement, et en perspective un exemple de réalisation d'un régulateur conforme à l'invention.

Si l'on se reporte à cette figure, le régulateur proprement dit est constitué, de manière conventionnelle, d'un circuit ferro-magnétique (1) associé à des bobinages (2). Conformément à l'invention, sur l'un des côtés du régulateur, par exemple du côté de la surface portant le bobinage (2), est disposé un ensemble permettant l'extraction des pertes thermiques dégagées tant par le circuit magnétique (1) que par les bobines (2), cet ensemble étant désigné par la référence générale (3) et étant constitué essentiellement d'un ventilateur (4) disposé en regard des bobines (2). Ce ventilateur (4) est monté sur un support (5) et son flux d'air est canalisé, par exemple au moyen d'un boitier (6) qui s'étend depuis le support (5) jusqu'à proximité des bobines et ce, de telle sorte que le flux d'air agisse sur toute la surface du régulateur. Le flux d'air s'échappe d'une part au travers des bobinages, et d'autre part et surtout, latéralement le long des parois du régulateur. Bien entendu, le débit d'air sera fonction de la puissance du régulateur, donc des pertes calorifiques qui se produisent, et sera réglé pour extraire pratiquement la plus grande partie de ces pertes malgré un échauffement très limité du système tant sur la surface périphérique qu'à l'intérieur bobinage et noyau magnétique.

On a constaté, qu'en procédant de cette manière, on obtenait non seulement un refroidissement de l'ensemble, mais que, par ailleurs, il était possible d'obtenir un dimensionnement réduit du régulateur et ce, pour une puissance et des pertes sensiblement identiques. A titre illustratif, il a été possible de réaliser un régulateur de 5KVA pesant environ soixante kilos et ayant un encombrement de 25 dm³ alors, qu'à ce jour, un régulateur équivalent ayant une puissance de 5KVA et dont l'évacuation des pertes thermiques est réalisée uniquement par contrôle de la température de l'air ambiant environnant, par simple conduction et convection naturelles, pesait quant à lui environ cent cinquante kilos pour un encombrement de 70 dm³ Une telle réduction du dimensionnement des constituants du régulateur peut s'expliquer par le fait que l'adjonction de l'ensemble d'extraction des pertes thermiques dégagées, permet d'augmenter considérablement le rapport pertes joules sur pertes fer et ce, sans altération sensible des pertes totales et autres performances du régulateur.

Pour des régulateurs de très grande puissance, il pourrait être envisagé d'utiliser d'autres systèmes d'extraction des pertes joules que la simple circulation d'air forcée, par exemple d'utiliser un système de fluide de refroidissement ou toute autre combinaison de système (circulation d'eau, ailettes ou dissipateurs couplés au niveau du circuit magnétiques..).

## Revendications

1. Régulateur de tension ferro-magnétique dans lequel on utilise les propriétés de ferro-résonance pour la saturation des circuits magnétiques et comportant un circuit ferro-magnétique (1) associé à des bobinages (2), caractérisé en ce que ledit régulateur est combiné à un ensemble (3) permettant une extraction forcée des pertes thermiques dégagées tant par le circuit magnétique (1) que par les différents bobinages (2), ladite extraction forcée étant obtenue par action sur la surface externe des composants dudit régulateur par une circulation d'air forcée dirigée contre l'une des surfaces du régulateur et s'écoulant le long des autres surfaces.

2. Régulateur selon la revendication 1, caractérisé en ce que l'ensemble (3) est constitué essentiellement d'un ventilateur (4) disposé en regard des bobines (2), ce ventilateur (4) étant monté sur un support (5) et son flux d'air étant canalisé par l'intermédiaire d'un boitier (6) qui s'étend depuis le support (5) jusqu'à proximité des bobines (2) et ce, de telle sorte que le flux d'air agisse sur le maximum de surface du régulateur.

## Claims

1. Ferromagnetic voltage regulator in which the properties of ferro-resonance are used for saturating magnetic circuits of the type comprising a ferromagnetic circuit (1) operationally-coupled to windings (2), characterized in that said regulator is combined to an assembly (3) permitting the forced extraction of thermal losses released by the magnetic circuit (1) as well as by the various windings (2), said extraction being performed by acting on the external surface of the components of the regulator by a forced air flow directed against one of the surfaces of the regulator and flowing along the other surfaces.

2. Regulator as claimed in claim 1, characterized in that the assembly (3) is essentially constituted of a fan (4) placed in facing relationship to the windings (2), said fan (4) being mounted on a support (5) and its air flow being channelled through a casing (6) which extends from the support (5) to near the windings (2), and this in such a way that the air flow covers most of the surface of the regulator.

## Patentansprüche

1. Ferromagnetischer Spannungsregler, bei dem die Eigenschaften der Ferroresonanz zur Sättigung der Magnetkreise verwendbar sind und der einen an Wicklungen (2) gekoppelten ferromagnetischen Kreis (1) aufweist, dadurch gekennzeichnet, daß der Regler mit einer Einheit (3) verbunden ist, die ein erzwungenes Abführen der sowohl durch den Magnetkreis (1) als auch durch die verschiedenen Wicklungen (2) abgegebenen Wärmeverluste erlaubt, wobei das erzwungene Abführen durch Einwirken auf die Außenfläche der Bestandteile des Reglers durch eine erzwungene, gegen eine der Oberflächen des Reglers gerichteten und längs der anderen Oberflächen verlaufenden, erzwungenen Luftströmung erreicht ist.

2. Regler nach Anspruch 1, dadurch gekennzeichnet, daß die Einheit (3) im wesentlichen durch einen gegenüber den Wicklungen (2) angebrachten Ventilator (4) gebildet ist, wobei der Ventilator (4) auf einen Träger (5) angebracht ist und dessen Luftstrom mittels eines Gehäuses (6), das sich zwischen dem Träger (5) bis in den Bereich der Wicklungen (2) erstreckt, so geführt ist, daß der Luftstrom auf die größtmögliche Oberfläche des Reglers einwirkt.
